# FASCICULE DE BREVET EUROPEEN

(11) **EP 0 251 200 B1**
(45) Date de publication et mention de la délivrance du brevet: **22.11.1990**
(21) Numéro de dépôt: 87109122.9
(22) Date de dépôt: 25.06.1987
(51) Int. Cl.: B61D 27/00

(54) **Dispositif de chauffage et de ventilation pour une voiture ferroviaire constituée de deux compartiments d'extrémité à un seul étage et d'un compartiment central à deux étages**
Heiz- und Lüftungseinrichtung für einen Eisenbahnwagen, der aus zwei einstöckigen Endbereichen und einem doppeltstöckigen Mittelbereich besteht
Heating and ventilation device for a railway carriage constituted by two end compartments with a single deck and a central compartment with two decks

(30) Priorité: 27.06.1986 FR 8609382
(43) Date de publication de la demande: 07.01.1988
(73) Titulaire: GEC ALSTHOM SA, 75116 Paris (FR)
(72) Inventeur: Halliez, Gérard, F-59300 Valenciennes (FR)
(74) Mandataire: Weinmiller, Jürgen

(56) Documents cités:
- US-A- 2 152 129
- US-A- 2 698 569
- GLASERS ANNALEN. ZEITSCHRIFT FÜR EISENBAHNWESEN UND VERKEHRSTECHNIK, vol. 109, no. 10, octobre 1985, pages 412-414, Georg Siemens Verlagsbuchhandlung, Berlin, DE; K.D. WEISS: "Luftheizungs- und Lüftungsanlage in den neuen Doppelstockwagen der Nederlandse Spoorwegen"

## Description

La présente invention concerne un dispositif de chauffage et de ventilation pour une voiture ferroviaire constituée de deux compartiments d'extrémité à un seul étage et d'un compartiment central à deux étages, comportant, dans la partie supérieure de chaque compartiment d'extrémité, un groupe-ventilation alimentant une gaine transversale de distribution reliée à des gaines soufflant dans le compartiment d'extrémité, et à au moins deux autres gaines longitudinales soufflant dans le compartiment central, quatre gaines longitudinales étant adjacentes au plancher du deuxième étage.

L'article de K.D. WEISS, intitulé «Luftheizungs- und Lüftungsanlage in den neuen Doppelstockwa- gen der Nederlandse Spoorwegen» et tiré de la revue GLASERS ANNALEN, vol. 109, no 10, octobre 1985, décrit un tel dispositif de l'art antérieur, dans lequel le compartiment central comporte deux gaines au niveau du plafond du premier étage et deux gaines au niveau du plancher du deuxième étage. Mais ces quatre gaines sont des éléments rapportés qui ne font pas partie de la structure de plancher. Ce plancher s'étend donc d'une face à l'autre de la voiture, présentant ainsi un porte-à-faux important, cause de vibrations parasites.

La présente invention a pour but de limiter le porte-à-faux du plancher de ce deuxième étage et d'apporter ainsi une plus grande rigidité. Ce but est atteint en prévoyant un caisson de chaque côté du plancher du deuxième étage qui limite la largeur du plancher.

Le dispositif de la présente invention est caractérisé en ce que les quatre gaines longitudinales soufflant dans le compartiment central, sont situées dans deux caissons à section triangulaire, formant structure pour le plancher du deuxième étage.

De préférence, deux gaines longitudinales situées dans un même étage, sont munies de gaines annexes verticales.

Selon un premier mode de réalisation, chaque gaine annexe verticale est munie, à une extrémité, d'un diffuseur permettant un soufflage au niveau des pieds des passagers du premier étage, les deux gaines longitudinales, de l'autre groupe étant munies, sur toute leur longueur, de diffuseurs régulièrement espacés et permettant un soufflage au niveau des pieds des passagers du deuxième étage.

Selon un deuxième mode de réalisation, chaque gaine annexe verticale est munie à une extrémité d'un diffuseur permettant un soufflage au niveau de la tête des passagers du deuxième étage, les deux gaines longitudinales de l'autre groupe étant munies, sur toute leur longueur, de diffuseurs régulièrement espacés et permettant un soufflage au niveau de la tête des passagers du premier étage, ce deuxième mode étant réservé principalement au soufflage d'air frais.

Il est décrit ci-après, un dispositif de l'art antérieur ainsi que, à titre d'exemple et en référence aux dessins annexés, les deux modes de réalisation du dispositif selon l'invention.
La figure 1 montre un dispositif de l'art antérieur.
La figure 2 montre le premier mode de réalisation du dispositif selon l'invention.
La figure 3 montre ce même mode de réalisation en demi-coupe selon 111 de la figure 2.
La figure 4 montre le deuxième mode de réalisation selon le même plan de coupe.
Les figures 1 et 2 représentent schématiquement une voiture ferroviaire comportant deux compartiments d'extrémité A, B et un compartiment central C à deux étages C1, C2, ces deux étages étant bien visibles en figures 3 et 4.

Dans la figure 1, chaque compartiment d'extrémité A, B comporte un groupe de chauffage-ventilation 1A ; 1 B puisant son air extérieur par une grille 2, seule la grille 2A étant représentée, et soufflant dans une gaine transversale 3A ; 3B raccordée à deux gaines longitudinales 4A, 5A ; 4B, 5B alimentant le compartiment d'extrémité, respectivement A, B, et à deux autres gaines longitudinales 6A, 7A ; 6B, 7B alimentant le compartiment central C. Les deux gaines longitudinales 6A, 7A du groupe 1A sont situées chacune d'un côté du deuxième étage du compartiment central, au niveau du plancher de ce compartiment. Les deux gaines longitudinales 6B, 7B du groupe 1 B sont situées chacune d'un côté du premier étage du compartiment central, au niveau du plancher de ce compartiment.

Les quatre gaines 6A, 7A, 6B, 7B, du compartiment central alimente en air les deux étages par l'intermédiaire de diffuseurs 8 répartis sur toute leur longueur.

La figure 2 représente un dispositif comportant dans chaque compartiment d'extrémité des éléments communs avec le dispositif de la figure 1, à savoir un groupe de chauffage-ventilation 1A, 1B puisant son air extérieur par l'intermédiaire d'une grille 2, seule la grille 2A étant représentée, et soufflant dans une gaine transversale 3A, 3B raccordée à deux gaines longitudinales 4A, 5A ; 4B, 5B alimentant le compartiment d'extrémité respectivement A, B, et à deux autres gaines longitudinales 10A, 11A ; 10B, 11 B alimentant le compartiment central. Les deux gaines longitudinales 10A, 11A du compartiment d'extrémité A sont, comme dans la figure 1, situées au niveau du plancher du deuxième étage, mais selon l'invention, les gaines longitudinales 11 A, 11 B du compartiment d'extrémité B sont également situées au niveau du plancher du deuxième étage.

Les deux gaines 10A, 11A comportent des diffuseurs 13 répartis sur toute la longueur de ces gaines, et les deux gaines 10B, 11 B sont munies, selon le premier mode de réalisation de l'invention, de gaines annexes 12 verticales régulièrement espacées le long de ces gaines 108, 11 B. L'extrémité de chaque gaine verticale 12 est équipée d'un diffuseur 14, les diffuseurs 13 et 14 étant bien visibles en fig. 3 et 4.

La gaine 10A du groupe 1A alimente un côté du deuxième étage du compartiment central, au niveau du plancher, et la gaine 11A, également du groupe 1A, alimente l'autre côté de ce deuxième étage, au niveau du plancher.

La gaine 10B du groupe 1 B alimente, par l'intermédiaire de ses gaines annexes 12, un côté du premier étage du compartiment central, au niveau du plancher, et la gaine 11 B, également du groupe 1 B, alimente, par l'intermédiaire de ses gaines annexes 12, l'autre côté de ce premier étage, au niveau du plancher.

La figure 3, montre en demi-coupe selon 111 de la figure 2, le compartiment central et ses deux étages C1, C2 munis chacun d'un plancher respectivement 22, 23. Le plancher 22 est raccordé à un caisson 20 qui participe à la rigidité de ce plancher et bien entendu, le plancher 22 est raccordé à son autre extrémité, à un autre caisson 20.

Le caisson 20 représenté renferme les deux gaines 10A, 10B séparées par une cloison 21 et le caisson non représenté renferme, bien entendu, les deux gaines 11 A, 11 B également séparées par une cloison.

La gaine 10A et la gaine 11 A non représentée sont munies sur toute leur longueur de diffuseurs 13 alimentant en air le deuxième étage C2 au niveau du plancher 22, et chaque gaine annexe 12 de la gaine 10 B et de la gaine 11 B non représentée, située le long de la paroi du premier étage, alimente en air le premier étage C1 au niveau du plancher 23, par l'intermédiaire d'un diffuseur 14.

La figure 4 montre le deuxième mode de réalisation dans lequel ce sont les gaines 10A, 11 A qui sont munies de gaines annexes 12, chaque gaine annexe comportant un diffuseur 14 qui alimente le deuxième étage au niveau du plafond, les gaines 10B, 11 B étant munies de diffuseurs 13 qui alimentent en air le premier étage au niveau du plafond.

## Revendications

1. Dispositif de chauffage et de ventilation pour une voiture ferroviaire constituée de deux compartiments d'extrémité (A B) à un seul étage et d'un compartiment central (C) à deux étages (C1, C2) comportant, dans la partie supérieure de chaque compartiment d'extrémité, un groupe de chauffage-ventilation (1A, 1B) alimentant une gaine transversale de distribution (3A, 3B) reliée à des gaines (4A, 5A; 4B, 5B) soufflant dans le compartiment d'extrémité et à au moins deux autres gaines longitudinales soufflant dans le compartiment central quatre gaines longitudinales (1 OA, 11 A, 10B, 11 B) étant adjacentes au plancher du deuxième étage, caractérisé en ce que ces quatre gaines sont situées dans deux caissons (20) à section triangulaire formant structure pour le plancher du deuxième étage.

2. Dispositif selon la revendication 1, caractérisé en ce que deux gaines longitudinales situées dans un même étage sont munies de gaines annexes verticales (12).

3. Dispositif selon la revendication 2 caractérisé en ce que chaque gaine annexe verticale (12) est munie à une extrémité d'un diffuseur (14) permettant un soufflage au niveau des pieds des passagers du premier étage les deux gaines longitudinales (10A, 11 A) de l'autre groupe étant munies sur toute leur longueur de diffuseurs (13) régulièrement espacés et permettant un soufflage au niveau des pieds des passagers du deuxième étage.

4. Dispositif selon la revendication 2, caractérisé en ce que chaque gaine annexe verticale (12) est munie, à une extrémité, d'un diffuseur (14) permettant un soufflage au niveau de la tête des passagers du deuxième étage les deux gaines longitudinales (1 OB, 11 B) de l'autre groupe étant munies, sur toute leur longueur, de diffuseurs (13) régulièrement espacés et permettant un soufflage au niveau de la tête des passagers du premier étage.

## Patentansprüche

1. Heiz- und Lüftungsvorrichtung für einen Eisenbahnwagen, der aus zwei einstöckigen Endabteilen (A, B) und einem zweistöckigen (C1, C2) Mittelabteil (C) besteht, wobei die Vorrichtung im oberen Teil jedes Endabteils eine Lüftungseinheit (1A, 1B) aufweist, die einen Quer-Verteilerkanal (3A, 3B) speist, der mit Kanälen (4A, 5A; 4B, 5B), welche in das Endabteil blasen, und mit mindestens zwei weiteren Längskanälen verbunden ist, die in das Mittelabteil blasen, wobei vier Längskanäle (10A, 11A, 10B, 11 B) dem Boden des zweiten Stockwerks benachbart liegen, dadurch gekennzeichnet, daß die vier in das Mittelabteil blasenden Längskanäle sich in zwei Kästen (20) mit Dreiecksquerschnitt befinden, die Bestandteil der Struktur des Bodens des zweiten Stocks sind.

2. Vorrichtung nach Anspruch 1, dadurch gekennzeichnet, daß zwei im gleichen Stock befindli- . che Kanäle mit senkrechten Nebenkanälen (12) versehen sind.

3. Vorrichtung nach Anspruch 2, dadurch gekennzeichnet, daß jeder senkrechte Nebenkanal (12) an einem Ende mit einem Diffusor (14) versehen ist, der Luft in Höhe der Füße der Fahrgäste des ersten Stockwerks ausläßt, wobei die beiden Längskanäle (10A, 11A) der anderen Einheit über ihre ganze Länge in regelmäßigen Abständen mit Diffusoren (13) versehen sind, die Luft an den Füßen der Fahrgäste des zweiten Stockwerks auslassen.

4. Vorrichtung nach Anspruch 2, dadurch gekennzeichnet, daß jeder senkrechte Nebenkanal (12) an einem Ende mit einem Diffusor (14) versehen ist, der Luft in Höhe der Köpfe der Fahrgäste des zweiten Stockwerks ausläßt, wobei die beiden Längskanäle (10B, 11 B) der anderen Einheit über ihre ganze Länge in regelmäßigen Abständen mit Diffusoren (13) versehen sind, die Luft in Höhe der Köpfe der Fahrgäste des ersten Stockwerks auslassen.

## Claims

1. A heating and ventilating system for a railway car having two single-deck end compartments (A, B) and one two-deck (C1, C2) central compartment (C), the system comprising, in the top part of each end compartment, a ventilating unit (1A, 1B) feeding a transverse distribution duct (3A, 3B) connected to ducts (4A, 5A; 4B, 5B) blowing air into the end compartment and also connected to at least two other longitudinal ducts blowing air into the central compartment, four longitudinal ducts (1 OA, 11 A, 10B, 11 B) being adjacent to the floor of the second deck, characterized in that the four longitudinal ducts blowing into the central compartment are situated in two casings (20) of triangular shape integral with the structure of the second deck floor.

2. A device according to claim 1, characterized in that two longitudinal ducts situated on the same deck are provided with vertical appended ducts (12).

3. A device according to claim 2, characterized in that each vertical appended duct (12) is provided at one end with a diffuser (14) operable to direct air at the level of the feet of passengers in the first deck, the two longitudinal ducts (1 OA, 11 A) of the other unit being provided along their entire length with evenly spaced diffusers (13) and permitting to blow air at the level of the feet of the passengers in the second deck.

4. A device according to claim 2, characterized in that each vertical appended duct (12) is provided at one end with a diffuser (14) permitting to blow air at the level of the heads of passengers of the second deck, the two longitudinal ducts (1 OB, 11 B) of the other unit being provided, over their entire length, with evenly spaced diffusers (13) and permitting to blow air at the level of the head of passengers of the first deck.
